# EUROPÄISCHE PATENTSCHRIFT

(11) **EP 2 070 169 B1**
(45) Veröffentlichungstag und Bekanntmachung des Hinweises auf die Patenterteilung: **09.12.2009**
(21) Anmeldenummer: 08838567.9
(22) Anmeldetag: 14.10.2008
(51) Int. Cl.: H01T 1/14, H01C 7/12

(54) **ÜBERSPANNUNGSABLEITER MIT MINDESTENS EINEM ABLEITELEMENT, INSBESONDERE EINEM VARISTOR, SOWIE MIT EINER ABTRENNVORRICHTUNG**
OVERVOLTAGE ARRESTER HAVING AT LEAST ONE ARRESTING ELEMENT, PARTICULARLY A VARISTOR, AND HAVING A DISCONNECT DEVICE
PARAFOUDRE AVEC AU MOINS UN ELEMENT DE DERIVATION, EN PARTICULIER UNE VARISTANCE, ET AVEC UN DISPOSITIF SECTIONNEUR

(30) Priorität: 16.10.2007 DE 102007049567; 29.09.2008 DE 102008049472
(43) Veröffentlichungstag der Anmeldung: 17.06.2009
(73) Patentinhaber: DEHN + SÖHNE GMBH + CO KG, D-92318 Neumarkt (DE)
(72) Erfinder: EHRHARDT, Arnd, 92318 Neumarkt/opf (DE); SCHREITER, Stefanie, 92318 Neumarkt/opf (DE)
(74) Vertreter: Meissner, Bolte & Partner
(86) Internationale Anmeldenummer: PCT/EP2008/063764
(87) Internationale Veröffentlichungsnummer: WO 2009/050151

(56) Entgegenhaltungen:
- DE-A1- 3 228 471
- DE-A1- 3 318 588

## Beschreibung

Die Erfindung betrifft einen Überspannungsableiter mit mindestens einem Ableitelement, insbesondere einem Varistor, sowie mit einer Abtrennvorrichtung, um das oder die Ableitelemente vom Netz zu trennen und/oder kurzzuschließen, wobei die Abtrennvorrichtung eine Schmelzstelle, insbesondere Lötstelle umfasst, welche in den elektrischen Anschlusspfad innerhalb des Ableiters eingebunden ist, wobei über die Schmelzstelle ein beweglicher Leiterabschnitt mit dem jeweiligen Ableitelement einerseits und der Leiterabschnitt andererseits mit einem ersten Außenanschluss verbunden ist, sowie ein eine Vorspannkraft erzeugendes Mittel, insbesondere eine Feder, wobei der Kraftvektor mittelbar oder unmittelbar auf den Leiterabschnitt in Abtrennrichtung wirkt, weiterhin umfassend ein leitfähiges Element, dessen erstes Ende mit einem zweiten elektrischen Außenanschluss in Verbindung steht und dessen zweites Ende mit dem Leiterabschnitt in Kontakt bringbar ist, gemäß Oberbegriff des Patentanspruchs 1, und aus DE-A-3318 588 bekannt.
Überspannungsableiter auf der Basis von Varistoren besitzen im Niederspannungsbereich im Allgemeinen eine interne Abtrennvorrichtung. Diese Abtrennvorrichtung besteht häufig aus einer Kombination einer thermischen Abtrennvorrichtung und einer Sollbruchstelle für höhere Ströme.

Die DE 42 41 311 C2 und die DE 38 05 889 C2 zeigen derartige typische Abtrennvorrichtungen mit Engstelle und Lotverbindung.

Die thermische Abtrennfunktion wird hierbei häufig von einer Lotverbindung zwischen dem Varistor und einem beweglichen, unter Federvorspannung stehenden Anschlussstück realisiert. Bei Alterung des Varistors oder bei einem lang andauernden geringen Überspannungsfall führen die verhältnismäßig kleinen Leckströme zu einer unzulässigen Erwärmung des Varistors, wodurch die Lotstelle schmilzt und der Varistor durch die Bewegung des beweglichen Anschlussstücks vom Netz getrennt wird.

Weiterhin sind Anordnungen bekannt, bei welchen der Varistor durch einen externen oder internen Schalter vom Netz trennbar ist. Verwiesen sei hier beispielsweise auf die EP 1 447 831 A1 oder die EP 0 862 255 A1.

Auch Abtrennvorrichtungen mit Kurzschlussfunktion, wobei im aufgetrennten bzw. ausgelösten Schaltzustand der Abtrennvorrichtung der Strompfad über das defekte Ableitelement sich im Kurzschluss befindet derart, dass der Strom vom Ableitelement auf einen geschalteten Bypass kommutiert, sind bekannt.

Der so geschaltete niederohmige Kurzschlusspfad kann z.B. dazu genutzt werden, ein vorhandenes Schaltelement, welches auf den Kurzschlussstrom des betreffenden Netzes eingestellt ist, zu betätigen, oder aber einen definierten Dauerkurzschluss zu erzeugen, der bei bestimmten Anwendungen als sogenannter Fail-Safe-Zustand definiert ist.

Dieser Stand der Technik ist beispielsweise in der EP 0 860 927 A1 erläutert. In dieser Druckschrift ist eine sehr aufwendige elektromechanische Einrichtung beschrieben, die den Strom über einen Varistor überwacht und welche nach Überschreiten eines vorgegebenen Grenzwerts den Kurzschluss im Bypass zum Varistorpfad über elektromechanische Kontakte schaltet.

Gemäß der DE 37 34 214 C2 gehört eine thermisch auslösbare Abtrennvorrichtung zum Stand der Technik, deren schaltendes Element einen Wechselkontakt darstellt. Der Wechselkontakt schließt den Varistorkreis in bekannter Weise über eine Lotstelle. Wird das Schaltelement ausgelöst, wird ein weiterer Kontakt geschlossen, der entweder als interne oder eine externe Defektanzeige oder eben über eine entsprechende externe Verbindung als Kurzschluss verschaltet werden kann.

Eine Sicherung für den Fall, dass ein nach Ausfall eines ersten Varistors zugeschalteter redundanter zweiter Varistor ausfällt, besteht gemäß DE 41 24 321 C2 darin, den redundanten Varistor entweder durch Öffnen eines Schalters im Querstrompfad oder aber auch durch Öffnen des Schalters im Längsstrompfad von der Spannung zu trennen. Hierdurch wird gleichzeitig das zu schützende System vom Netz getrennt und vor schädlichen Überspannungen geschützt. Alternativ soll es auch möglich sein, durch Kurzschließen eines zusätzlichen Schalters den Querstrompfad zu überbrücken, so dass letztendlich das geschützte System kurzgeschlossen ist. Das Öffnen dieses notwendigen Schalters kann über eine gemeinsame Betätigung synchron erfolgen. Falls ein Abschalten und/oder Kurzschließen des zu schützenden Systems nicht erwünscht ist, kann die Funktion des vorerwähnten Schalters durch manuelles Einsetzen einer Überbrückung oder Entfernen eines solchen Mittels aufgehoben werden. Grundsätzlich ist jedoch die Anordnung von zusätzlichen Schaltern für den Kurzschluss entweder im Längs- oder Querstrompfad erforderlich, was den Aufwand beim ohnehin begrenzten Bauraum eines in einem Gehäuse befindlichen Überspannungsableiters einschränkt.

Grundsätzlich besteht das Problem, in Überlastfällen, bei denen ein hoher Fehlerstrom durch die Abtrennvorrichtung unterbrochen werden soll, bzw. die Versorgungsspannung stark erhöht ist, dass das Schaltvermögen der Abtrennvorrichtung überschritten wird, so dass eine Abschaltung nicht möglich ist. Der entstehende Lichtbogen zwischen der Schaltzunge und einem festen Anschlussstück des Varistors als Ableitelement kann nicht gelöscht werden.
Dieser lang andauernde Energieeintrag in den Überspannungsableiter kann zum Abbrand der Anschlussteile sowie letztendlich zur Zerstörung des Ableiters und auch zu Folgeschäden in der zu schützenden Anlage führen. In derartigen Fällen ist die Realisierung eines Kurzschlusses des Ableiters sicherer, da die zugeordneten Überstromschutzeinrichtungen (Sicherungen) ein vielfach höheres Schaltvermögen besitzen als übliche Abtrennvorrichtungen auf thermischer Basis.

Aus dem Vorgenannten ist es Aufgabe der Erfindung, einen weiterentwickelten Überspannungsableiter mit mindestens einem Ableitelement, insbesondere einem Varistor, sowie mit einer Abtrennvorrichtung anzugeben, wobei einerseits ein thermisch realisierbares Abtrennen des mindestens einen Ableitelements vorgenommen werden kann, jedoch auch die Möglichkeit besteht, bei weiterer energetischer, insbesondere thermischer Belastung den Kurzschlussfall herbeizuführen. Der Überspannungsableiter soll hierbei eine einfache und kostengünstige Konstruktion besitzen und dennoch eine hohe Sicherheit für unterschiedliche Anwendungsfälle gewährleisten. Die Abtrennvorrichtung soll selbsttätig und bedarfsgerecht im Fehlerfall den Überspannungsableiter abtrennen bzw. einen gewünschten Kurzschluss herbeiführen, ohne dass vorab Aktivierungsmaßnahmen, wie z.B. ein händischer Eingriff oder dergleichen vorgenommen werden muss.

Die Lösung der Aufgabe der Erfindung erfolgt gemäß der Merkmalskombination nach Patentanspruch 1, wobei die Unteransprüche mindestens zweckmäßige Ausgestaltungen und Weiterbildungen darstellen.

Der Kerngedanke der Erfindung besteht darin, dass im Bewegungsweg des beweglichen Leiterabschnitts zwischen der Schmelzstelle, insbesondere einer Lötstelle, und einem einen Gegenkontakt bildenden leitfähigen Element eine thermisch auslösbare Stoppeinrichtung befindlich ist, welche eine gestaffelte Funktionsweise hinsichtlich Abtrennen und Kurzschließen des jeweiligen Ableitelements realisiert.

Ausgehend vom Stand der Technik bekannter Abtrennvorrichtungen wird diese so gestaltet, dass die Bewegung des beweglichen Anschlussteils, d.h. des Leiterabschnitts, bei einer Auslösung und im Überlastfall durch die Stoppeinrichtung vor dem Erreichen der maximalen möglichen Endposition unterbrochen wird.

Der geometrische Abstand vom festen Außenanschluss des Varistors ist für die übliche Abtrennung hinreichend. Liegt ein Fehlerfall vor, bei welchem die Abtrennvorrichtung den Strom nicht sicher unterbrechen kann und ein Lichtbogen zwischen dem festen Anschluss des Varistors und der beweglichen Schaltzunge, d.h. des Leiterabschnitts entsteht oder bestehen bleibt, was einem zusätzlichen Wärmeeintrag entspricht, wird die Stoppwirkung aufgehoben und der bewegliche Leiterabschnitt kann sich in die Endposition bewegen. Diese Endposition besteht aus dem leitfähigen Element, d.h. aus einem potentialbehafteten Gegenkontakt, wodurch der Varistor und die Abtrennvorrichtung kurzgeschlossen werden.

Die Abschaltung des Kurzschlusses und somit die Abtrennung des Überspannungsableiters vom Netz übernimmt in an sich bekannter Weise eine vorgeschaltete Überstromschutzeinrichtung, insbesondere eine Sicherung.

Mit der vorstehend beschriebenen Lehre ist eine gestaffelte Funktionsweise der Schutzeinrichtung des Überspannungsableiters möglich, indem zuerst eine übliche Abtrennung des Varistors, welche in zahlreichen Fehlerfällen vollkommen ausreichend ist, realisiert und erst bei Bedarf, nämlich bei einer Überschreitung des Schaltvermögens der Abtrennvorrichtung, also in schwerwiegenden Fehlerfällen, der gesamte Überspannungsableiter kurzgeschlossen wird.

Der Überspannungsableiter kann somit auch bei starker Überlastung und bei einer möglichen Überforderung seiner Abtrennvorrichtung vor mechanischer Zerstörung oder Brandentstehung geschützt werden. Bei solchen Fehlerfällen ist das Ansprechen einer Überstromschutzeinrichtung und selbst der Verlust der Netzversorgung gegenüber einer möglicherweise starken Beschädigung von elektrotechnischen Anlagen akzeptabel.

Die Stoppeinrichtung kann wärmeleitend mit dem jeweiligen Ableitelement verbunden sein und aus einem temperatursensiblen Material, wie Lot, Wachs oder Kunststoff bestehen.

Es besteht die Möglichkeit, die Stoppeinrichtung an oder auf dem Leiterabschnitt und/oder dem leitfähigen Element anzuordnen und in diesem Fall aus einem isolierenden Material auszuführen.

Die Stoppeinrichtung kann bei einer Ausführungsform der Erfindung die Form eines Bolzens, eines Kegels, eines Kegelstumpfs, einer Kugel oder einer Pyramide oder einer dergleichen ähnlichen geometrischen Gestalt aufweisen.

Die Stoppeinrichtung kann bei einer Ausführungsform der Erfindung auf dem leitfähigen Element befindlich sein, wobei der Leiterabschnitt einen Anschlag oder eine Führungsöffnung besitzt.

Die Führungsöffnung kann hier einen Durchmesser besitzen, der kleiner als der mittlere Durchmesser des Kegels, Kegelstumpfs oder die Diagonale der Pyramide ist. Mit dem thermisch bedingten Aufschmelzen der Stoppeinrichtung oder eines auf dieser befindlichen Überzugs wird die Stoppeinrichtung von der Führungsöffnung aufgenommen, so dass der Leiterabschnitt letztendlich in Kontakt mit dem leitfähigen Element gelangt.

Die Stoppeinrichtung kann auch aus einer Folie oder einer Folienschicht bestehen, die sich z.B. auf dem Leiterabschnitt und/oder dem leitfähigen Element befindet und die bei thermischer Last schmilzt und damit eine leitfähige Verbindung herstellt. Zusätzlich kann die Folie unter mechanischer Vorspannung stehen, so dass im Fall der thermischen Belastung ein schnelles und sicheres Entfernen der Folie möglich wird.

Ergänzend besteht die Möglichkeit, dass der Leiterabschnitt eine thermisch sensible Engstelle oder eine Solltrennstelle aufweist. Im Fall eines sehr starken Lichtbogens schmilzt der Leiterabschnitt an dieser Engstelle oder Solltrennstelle und kann auch unter Umgehung der Stoppeinrichtung sofort und damit schnell eine Verbindung zwischen Leiterabschnitt und leitfähigem Element, d.h. den gewünschten Kurzschluss herstellen.

Auch besteht die Möglichkeit, den Leiterabschnitt aus einem Bimetall auszuführen, um die Bewegung und Überwindung der Reststrecke bis zum Kurzschluss sicherzustellen bzw. zu verbessern.

Grundsätzlich kann die Stoppeinrichtung selbst aus einem thermisch sensiblen Material bestehen oder mittels eines derartigen Materials an der jeweiligen Ableiteinrichtung befestigt werden.

Die Stoppeinrichtung und/oder das Befestigungsmaterial für diese Einrichtung weist eine höhere Wärmekapazität oder einen höheren Schmelzpunkt als die Schmelzstelle für die thermische Abtrennvorrichtung, die gemäß dem bekannten Stand der Technik gestaltet ist, auf.

Die Erfindung soll nachstehend anhand von Ausführungsbeispielen sowie unter Zuhilfenahme von Figuren näher erläutert werden.

Hierbei zeigen:
Fig. 1 eine elektrische Verschaltung einer Abtrennvorrichtung und eine mechanische Ausführungsform einer derartigen Abtrennvorrichtung gemäß dem Stand der Technik;
Fig. 2 eine erste Ausführungsform der Erfindung mit einer Stoppeinrichtung als bewegungsbegrenzendem Element, das in thermischem Kontakt mit einem Varistor steht;
Fig. 3 eine Ausführungsform der Stoppeinrichtung in Form einer thermisch sensiblen Isolationsfolie, die auf dem leitfähigen Element angeordnet ist;
Fig. 4 eine Ausführungsform der Stoppeinrichtung in Form eines Isolationskegels, der auf dem leitfähigen Element befindlich ist;
Fig. 5 eine Lösung ähnlich derjenigen nach Fig. 1, jedoch mit zusätzlicher Engstelle oder Solltrennstelle im beweglichen Leiterabschnitt für den Fall bei extremen Überlastungen und
Fig. 6 eine Ausführungsform mit einem beweglichen Leiterabschnitt, der zusätzlich eine Bimetallfunktion zur Bewegungsunterstützung besitzt.

In der Fig. 1, die eine Abtrennvorrichtung des bekannten Standes der Technik zeigt, ist ein Varistor 1 in Reihe mit einer Abtrennvorrichtung 2 geschaltet.

Die Abtrennvorrichtung 2 besteht aus einem beweglichen Anschlussstück oder einem beweglichen Leiterabschnitt 3. Der bewegliche Leiterabschnitt 3 umfasst eine Engstelle 4 und eine Schmelzlotverbindung 5 hin zu einem Anschlusskontakt 6. Mit dem Bezugszeichen 7 ist ein Varistoranschluss gekennzeichnet.

Ein Kraftvektor F wirkt auf den beweglichen Leiterabschnitt 3 ein. Erreicht die Temperatur des Varistors 1 im Bereich seines Anschlusses 6 die Temperatur, die der Schmelztemperatur des Lotes an der Lotstelle 5 entspricht, dann bewegt sich der Leiterabschnitt 3 vom Anschluss 6 weg und unterbricht den Stromfluss durch den Varistor 1, was der gestrichelten Stellung des Schalters nach Fig. 1, linker Teil, entspricht.

Die Fig. 2 zeigt ein Beispiel einer ersten Ausführungsform der erfindungsgemäßen Lehre mit einer Stoppeinrichtung 9, die sich im Bewegungsweg zwischen dem Leiterabschnitt 3 und einem leitfähigen Element 10 befindet. Das leitfähige Element 10 ist elektrisch mit dem Gegenkontakt 7.1 des Varistors 1 verbunden.

Die Stoppeinrichtung 9 kann bei einer Ausführungsvariante aus einem Blockierstift bestehen, der mit einem temperatursensiblen Material an der Oberfläche des Varistors 1 befestigt ist.

Die Bildfolge von links nach rechts gemäß den Fig. 2 bis 6 zeigt zum einen die Position im Normalzustand des Überspannungsableiters, die Position bei geöffneter Abtrennvorrichtung (ATV) und letztendlich die Position im Kurzschlussfall.

Wird der Varistor 1 thermisch überlastet, öffnet sich zunächst die Schmelz- oder Lotstelle 5 und es findet eine Bewegung des beweglichen Leiterabschnitts 3 bis hin zum Inanschlagkommen mit der Stoppeinrichtung 9 unter Nutzung der Kraft F statt.

Wie bereits erläutert, kann die Stoppeinrichtung einerseits selbst aus einem temperatursensiblen Material bestehen, z.B. als Folie aus niedrigschmelzendem Kunststoff ausgeführt oder aber als kegelförmiger Stopper aus einem niedrigschmelzenden Kunststoff oder Wachs ausgebildet sein. Andererseits kann ein beliebiges Element mit geringer Wärmekapazität, welches durch ein temperatursensibles Material befestigt wurde, genutzt werden. Hierbei sind ausreichende Trennstrecken vom beweglichen Teil der Abtrennvorrichtung einerseits zum festen Varistorkontakt 6 und andererseits auch zum leitfähigen Element 10 (Kontaktstück), welches mit Gegenpotential behaftet ist, erforderlich.

In der Mehrzahl aller Fehlerfälle verhält sich die Abtrennvorrichtung in bekannter Weise. Die Lotverbindung wird hier wie erläutert zwischen dem beweglichen Leiterabschnitt und dem festen Varistoranschluss durch Schmelzen geöffnet, und zwar infolge der Erwärmung des Varistors 1. Dabei bewegt sich der Leiterabschnitt 3 infolge der Federkraft F bis zur Stoppeinrichtung 9 unter Herstellung einer sicheren Trennstelle.

Die Abtrennvorrichtung wird bezüglich ihres Schaltvermögens nun nicht überlastet. Die Realisierung eines Kurzschlusses bzw. die weitere Bewegung der Schaltzunge ist nicht nötig. In diesem Fall ist ein reines Fail-Open-Verhalten des Varistors ausreichend.

Wenn aber das Schaltvermögen der Abtrennvorrichtung nicht ausreicht, um einen entstandenen Lichtbogen sicher zu löschen, sind weitere Maßnahmen notwendig. In diesem Fall geht das Verhalten des Varistors selbsttätig von einem Fail-Open- in ein Fail-Short-Verhalten über.

Dies wird dadurch realisiert, dass eine weitere Erwärmung des gesamten Ableiters infolge des Stromflusses und/oder der Wirkungen des Lichtbogens genutzt wird, um die bisher gestoppte Bewegung des Leiterabschnitts freizugeben, zu beseitigen oder zu umgehen.

Es sei angemerkt, dass ergänzend zur Stoppfunktion auch die Aufbringung einer zusätzlichen Kraftwirkung auf den Leiterabschnitt möglich ist. Dies kann durch ein zusätzliches Federsystem mit einer anderen Weg-Zeit-Kennlinie erfolgen oder aber auch durch eine Bimetallfunktion des Leiterabschnitts (siehe Fig. 6) selbst, wodurch die Stoppfunktion im Überlastfall schneller aufgehoben werden kann.

Durch ein ergänzendes System kann einerseits der Bewegungsbereich des Leiterabschnitts verlängert werden und andererseits kann die Kraftwirkung auf die erfindungsgemäße Stoppeinrichtung oder eine isolierende Zwischenlage bzw. Folie erhöht werden. Das zusätzliche Kraftsystem kann alternativ zur Bewegung des Leiterabschnitts auch zur Bewegung der Stoppeinrichtung oder der Folie genutzt werden (nicht gezeigt). Hierbei wird erneut nur der andauernde Stromfluss mit entsprechender Erwärmung genutzt.

Wenn, wie in der Fig. 2 gezeigt, die Stoppeinrichtung direkt thermisch mittels eines temperatursensiblen Materials wie Lot oder Wachs mit dem Varistor 1 verbunden wird, ist eine Abstimmung zwischen dem thermischen Verhalten der Abtrennvorrichtung und der Stoppeinrichtung 9 notwendig.

Die Staffelung kann nun so ausgeführt werden, dass das thermisch sensible Material der Abtrennvorrichtung (Schmelzstelle 5) eine geringere Wärmekapazität und/oder eine niedrigere Schmelztemperatur als diejenige der Stoppeinrichtung 9 aufweist.

Bei einer ersten Temperatur öffnet demnach zunächst die Abtrennvorrichtung. Bei einer weiteren Erhöhung auf eine Temperatur, die größer als die erste Temperatur ist, schmilzt dann das temperatursensible Material, welches die Stoppeinrichtung 9 fixiert. Die Stoppeinrichtung verliert dann ihre mechanische Verbindung zum Varistor und gibt den Weg zur weiteren Ausführung der Bewegung des Leiterabschnitts frei.

Die für das Schmelzen der Verbindung zwischen der Stoppeinrichtung 9 und dem Varistor 1 notwendige Energie kann einerseits durch eine weitere Aufheizung des Varistors entstehen, aber auch durch den Lichtbogen, welcher durch das Öffnen zwischen dem Varistoranschluss 6 und dem beweglichen Leiterabschnitt 3 entstanden ist.

Wenn die Wärme ausreicht, um die Stoppeinrichtung 9 zu lösen, kann die Abtrennvorrichtung aufgrund der Federkraft F bis zum gegenpoligen Kontaktstück 10 (leitfähigem Element) gelangen und dieses kontaktieren. Durch den dann entstehenden Kurzschluss wird der Lichtbogen gelöscht und die vorgeordnete Überstromschutzeinrichtung kann den Fehlerstrom sicher abschalten.

Gemäß Fig. 3 kann das gestaffelte Verhalten der Abtrennvorrichtung nicht nur über eine Stoppeinrichtung realisiert werden, sondern auch über eine isolierende Folie 11, die sich direkt auf dem leitfähigen Element 10 befindet. Durch die Kraft der Feder wird dann die Abtrennvorrichtung bzw. der Leiterabschnitt 3 bis zum gegenpoligen Kontaktstück, d.h. dem leitfähigen Element 10 bewegt.

Die darauf befindliche Folie 11 sichert eine ausreichende Isolation. Bei weiterem Energieeintrag schmilzt die Folie und gibt das leitfähige Element 10 frei, so dass der gewünschte Kurzschluss entstehen kann. Dieser Energieeintrag kann entweder weiterhin durch den Varistor oder durch einen Lichtbogen zugeführt werden. Die Beseitigung der Isolationsfolie kann auch durch Hilfsmittel, wie z.B. schmelzende Wachse, Bimetalle oder Ähnliches, welche ein Wegziehen oder ein Wegschieben der Folie unterstützen, beschleunigt werden. Auch kann die Folie selbst mit Hilfe einer Federkraft vorgespannt werden.

Fig. 4 zeigt ein Ausführungsbeispiel, bei welchem ein geringerer Energieeintrag ausreichend ist, um die Bewegung des Leiterabschnitts 3 freizugeben. Hierfür ist ein Isolationskegel 12 auf dem leitfähigen Element 10 befindlich.

Wenn im Leiterabschnitt 3 eine Öffnung zur teilweisen Aufnahme des Isolationskegels 12, insbesondere dessen Spitze, vorgesehen ist, besteht die zusätzliche Möglichkeit einer Führung des beweglichen Leiterabschnitts 3. Wenn sich die Schmelzstelle 5 öffnet, dann trifft der Leiterabschnitt 3 zunächst auf die Spitze des Isolationskegels 12. Wenn keine sichere Trennstelle hergestellt werden konnte und ein weiterer Energieeintrag stattfindet, schmilzt der Isolationskegel 12 oder eine auf ihm angeordnete temperatursensible Oberflächenbeschichtung. Damit verringert sich der Durchmesser des Isolationskegels 12 und durch die vorerwähnte Öffnung kann das Restvolumen des Isolationskegels 12 hindurchtreten, wobei letztendlich wiederum ein Kurzschluss zwischen dem Leiterabschnitt 3 und dem leitfähigen Element 10 herstellbar ist.

Mit dem Ausführungsbeispiel nach Fig. 5 soll beispielhaft die Nutzung des Effekts eines Lichtbogenabbrands bezogen auf den Leiterabschnitt 3 erläutert werden.

Wenn im Fehlerfall die Abtrennvorrichtung öffnet und aufgrund eines großen Fehlerstroms ein deutlicher Lichtbogenabbrand stattfindet, kann das leitfähige Element 10 auch so ausgeführt sein, dass der restliche, noch nicht vom Lichtbogen abgebrannte Teil des Leiterabschnitts 3 direkt einen Kurzschluss bildet.

Wenn also der Abtrennstreifen des Leiterabschnitts 3 deutlich durch den Lichtbogen abgebrannt ist, wird er gleich und unmittelbar an der Stoppeinrichtung 9 vorbei bewegt, um sofort einen Kurzschluss mit dem leitfähigen Element 10 zu bilden und den Lichtbogen zu löschen.

Selbstverständlich kann auch hier der Leiterabschnitt 3 mit weiteren funktionellen Hilfsmitteln versehen sein, welche eine analoge Funktion erlauben. Der Leiterabschnitt 3 weist hier eine stromsensible oder thermisch sensible Engstelle 4 auf, welche bei einer weiteren Erwärmung infolge des Stromflusses, des Lichtbogens und so weiter eine definierte Auftrennung des Leiterabschnitts 3 ermöglicht, um mit dem verbleibenden Abschnitt den Kurzschluss zu realisieren.

Die Abtrennvorrichtung respektive der Leiterabschnitt 3, aber auch die Stoppeinrichtung kann über eine Bimetallfunktion verfügen, welche einerseits die Aufhebung der Stoppfunktion erlaubt und andererseits die Bewegung des Leiterabschnitts unterstützt. Ebenfalls kann auf den Leiterabschnitt eine weitere Kraft schlagartig ausgeübt werden, um die Wirkung der Stoppeinrichtung zu überwinden. Dies kann z.B. über eine vorgespannte Feder erfolgen, deren Kraft erst bei weiterer Erwärmung des Varistors oder Erwärmung in bestimmten Bereichen des Ableiters oder der Zuführungen freigegeben wird.

Bei dem in Fig. 6 dargestellten Ausführungsbeispiel wird die funktionale Stoppfunktion durch Erreichen der Endposition der Feder 13 bestimmt. Bei einer weiteren Erwärmung im Überlastfall wird der Leiterabschnitt 3 aufgrund der Bimetalleigenschaften bis zum potentialbehafteten Gegenkontakt (leitfähigem Element 10) weiter ausgelenkt und bildet somit den Kurzschluss.

Der Kurzschlusspfad kann auch eine vom Abtrennarm unabhängige Aktivierung besitzen und zusätzlich entstehende Wärme im Bereich der Abtrennvorrichtung nutzen. Hier wäre als beispielhafte Ausführungsform eine Befestigung eines Haltedrahts an der Stoppeinrichtung 9 möglich.

Aus den vorangegangenen Ausführungsbeispielen ist ersichtlich, dass die Abschaltcharakteristik der Abtrennvorrichtung in Abhängigkeit von der Fehlerintensität variiert. Bei einem ersten Fehlerfall findet eine Öffnungsfunktion bis zu einer ersten Position statt. Nur bei einem weiteren Energieeintrag wird dann der bewegliche Leiterabschnitt in eine zweite Position überführt, wodurch ein Kurzschluss des Ableiters realisierbar ist.

Der zusätzliche Energieeintrag kann durch weitere Erwärmung des Varistors direkt und/oder durch einen entstehenden Lichtbogen eingebracht werden.

Im Fehlerfall mit einem deutlichen Lichtbogenabbrand kann der Leiterabschnitt 3 sofort mit dem leitfähigen Element 12 in Kurzschluss gehen, wobei hierfür eine Engstelle oder Solltrennstelle im oder am Leiterabschnitt vorgesehen ist.

Bezugszeichenliste
1 Varistor
2 thermische Abtrennvorrichtung (ATV)
3 Leiterabschnitt bzw. Abtrennstreifen oder Schaltzunge
4 Engstelle
5 Schmelzstelle / Lotstelle
6 Varistoranschluss
7 Varistoranschluss
7.1 Außenanschluss
8 Verbindung zwischen Leiterabschnitt 3 und Varistoranschluss 7
9 Stoppeinrichtung
10 leitfähiges Element / Gegenkontakt
11 Isolationsfolie
12 Isolationskegel
13 Feder

## Patentansprüche

1. Überspannungsableiter mit mindestens einem Ableitelement, insbesondere einem Varistor, sowie mit einer Abtrennvorrichtung, um das oder die Ableitelemente vom Netz zu trennen und/oder kurzzuschließen, wobei die Abtrennvorrichtung eine Schmelzstelle, insbesondere Lötstelle umfasst, welche in den elektrischen Anschlusspfad innerhalb des Ableiters eingebunden ist, wobei über die Schmelzstelle ein beweglicher Leiterabschnitt mit dem jeweiligen Ableitelement einerseits und der Leiterabschnitt andererseits mit einem ersten Außenanschluss verbunden ist, sowie ein eine Vorspannkraft erzeugendes Mittel, insbesondere eine Feder, wobei der Kraftvektor mittelbar oder unmittelbar auf den Leiterabschnitt in Abtrennrichtung wirkt, weiterhin umfassend ein leitfähiges Element (10), dessen erstes Ende mit einem zweiten elektrischen Außenanschluss (7.1) in Verbindung steht und dessen zweites Ende mit dem Leiterabschnitt (3) in Kontakt bringbar ist,
**dadurch gekennzeichnet, dass**
im Bewegungsweg des Leiterabschnitts (3) zwischen Schmelzstelle (5) und dem leitfähigen Element (10) eine Einrichtung befindlich ist, welche eine gestaffelte Funktionsweise hinsichtlich Abtrennen und Kurzschließen des jeweiligen Ableitelements (1) realisiert.

2. Überspannungsableiter nach Anspruch 1,
**dadurch gekennzeichnet, dass**
die Einrichtung als thermisch auslösbare Stoppeinrichtung (9) ausgeführt und wärmeleitend mit dem jeweiligen Ableitelement (1) verbunden ist.

3. Überspannungsableiter nach Anspruch 2,
**dadurch gekennzeichnet, dass**
die Stoppeinrichtung (9) aus einem temperatursensiblen Material, wie Lot, Wachs oder Kunststoff besteht.

4. Überspannungsableiter nach einem der Ansprüche 2 oder 3,
**dadurch gekennzeichnet, dass**
die Stoppeinrichtung (9) an oder auf dem Leiterabschnitt (3) und/oder dem leitfähigen Element (10) angeordnet ist und aus einem isolierenden Material besteht.

5. Überspannungsableiter nach einem der Ansprüche 1 bis 4,
**dadurch gekennzeichnet, dass**
die Stoppeinrichtung (9) die Form eines Bolzens, Kegels, Kegelstumpfs, Kugel oder einer Pyramide aufweist.

6. Überspannungsableiter nach Anspruch 5,
**dadurch gekennzeichnet, dass**
die Stoppeinrichtung (9) auf dem leitfähigen Element (10) befindlich ist, wobei der Leiterabschnitt (3) einen Anschlag oder eine Führungsöffnung besitzt.

7. Überspannungsableiter nach Anspruch 6,
**dadurch gekennzeichnet, dass**
die Führungsöffnung einen Durchmesser besitzt, der kleiner als der mittlere Durchmesser des Kegels, Kegelstumpfs oder der Diagonale der Pyramide ist, wobei mit dem thermisch bedingten Aufschmelzen der Stoppeinrichtung (9) oder einer dort befindlichen Oberflächenbeschichtung diese von der Führungsöffnung aufgenommen wird, so dass der Leiterabschnitt (3) in Kontakt mit dem leitfähigen Element (10) gelangt.

8. Überspannungsableiter nach einem der Ansprüche 2 bis 4,
**dadurch gekennzeichnet, dass**
die Stoppeinrichtung (9) aus einer Folie oder einer Folienschicht (11) besteht.

9. Überspannungsableiter nach einem der vorangegangenen Ansprüche,
**dadurch gekennzeichnet, dass**
der Leiterabschnitt (3) eine thermisch sensible Engstelle und/oder eine stromseitig sensible Solltrennstelle (4) aufweist.

10. Überspannungsableiter nach einem der Ansprüche 1 bis 9,
**dadurch gekennzeichnet, dass**
der Leiterabschnitt (3) aus einem Bimetall besteht.

11. Überspannungsableiter nach einem der Ansprüche 2 bis 10,
**dadurch gekennzeichnet, dass**
die Stoppeinrichtung (9) selbst aus einem thermisch sensiblen Material besteht oder mittels eines derartigen Materials an dem jeweiligen Ableitelement (1) befestigt ist.

12. Überspannungsableiter nach einem der Ansprüche 2 bis 11,
**dadurch gekennzeichnet, dass**
die Stoppeinrichtung (9) und/oder das Befestigungsmaterial für diese Einrichtung eine höhere Wärmekapazität und/oder einen höheren Schmelzpunkt als die Schmelzstelle (5) aufweist.

13. Überspannungsableiter nach einem der Ansprüche 2 bis 12,
**dadurch gekennzeichnet, dass**
die Stoppeinrichtung (9) einer zusätzlichen Krafteinwirkung zum gesteuerten oder beschleunigten Bewegen dieser bei deren Auslösung unterliegt.

14. Überspannungsableiter nach Anspruch 13,
**dadurch gekennzeichnet, dass**
die zusätzliche Krafteinwirkung durch mindestens eine Vorspannfeder erzeugt wird.

## Claims

1. Overvoltage arrester comprising at least one arrester element, particularly a varistor, and having a disconnecting device in order to disconnect and/or short-circuit the arrester element or elements from the mains, wherein the disconnecting device comprises a fusible point, particularly a soldered connection, which is integrated in the electrical connection path within the arrester, wherein a displaceable conductor section is connected via the fusible point to the respective arrester element on one hand, and the conductor section is connected to a first exterior connection on the other hand, and having a means for generating a pretensioning force, particularly a spring, wherein the force vector acts directly or indirectly on the conductor section in the direction of disconnection, further comprising a conductive element (10) the first end of which is connected to a second electrical exterior connection (7.1) and the second end of which can be brought into contact with the conductor section (3),
**characterized in that**
a device is located in the path of movement of the conductor section (3) between the fusible point (5) and the conductive element (10) which realizes a staged mode of operation with respect to disconnecting and short-circuiting the respective arrester element (1).

2. Overvoltage arrester according to claim 1,
**characterized in that**
the device is realized as a thermally triggerable stop device (9) and is connected to the respective arrester element (1) in a thermally conductive manner.

3. Overvoltage arrester according to claim 2,
**characterized in that**
the stop device (9) is made of a temperature-sensitive material such as solder, wax or plastic.

4. Overvoltage arrester according to one of claims 2 or 3,
**characterized in that**
the stop device (9) is arranged at or on the conductor section (3) and/or the conductive element (10) and is made of an insulating material.

5. Overvoltage arrester according to one of claims 1 to 4,
**characterized in that**
the stop device (9) has the shape of a bolt, a cone, a truncated cone, a ball or a pyramid.

6. Overvoltage arrester according to claim 5,
**characterized in that**
the stop device (9) is located on the conductive element (10), wherein the conductor section (3) comprises a stop or a guide opening.

7. Overvoltage arrester according to claim 6,
**characterized in that**
the guide opening has a diameter which is smaller than the mean diameter of the cone, truncated cone or the diagonal of the pyramid, wherein, with the thermally caused fusing of the stop device (9) or a surface coating located thereat, the same is received by the guide opening so that the conductor section (3) is brought into contact with the conductive element (10).

8. Overvoltage arrester according to one of claims 2 to 4,
**characterized in that**
the stop device (9) is made of a foil or a foil layer (11).

9. Overvoltage arrester according to one of the preceding claims,
**characterized in that**
the conductor section (3) comprises a thermally sensitive narrow point and/or an electrically sensitive predetermined breaking point (4).

10. Overvoltage arrester according to one of claims 1 to 9,
**characterized in that**
the conductor section (3) is made of a bimetal.

11. Overvoltage arrester according to one of claims 2 to 10,
**characterized in that**
the stop device (9) itself is made of a thermally sensitive material or is fixed to the respective arrester element (1) by means of such a material.

12. Overvoltage arrester according to one of claims 2 to 11,
**characterized in that**
the stop device (9) and/or the fixing material for this device has a higher heat capacity and/or a higher melting point than the fusible point (5).

13. Overvoltage arrester according to one of claims 2 to 12,
**characterized in that**
the stop device (9) is subject to an additional action of forces for the controlled or accelerated movement of the same when it is triggered.

14. Overvoltage arrester according to claim 13,
**characterized in that**
the additional action of forces is generated by at least one preloading spring.

## Revendications

1. Dispositif anti-surtension comprenant au moins un élément évacuateur, en particulier un varistor, ainsi qu'un dispositif de coupure, afin de séparer les éléments évacuateur vis-à-vis du réseau et/ou de les mettre en court-circuit, dans lequel le dispositif de coupure comprend un emplacement fusible, en particulier un emplacement de brasure, qui est intégré dans le trajet de raccordement électrique à l'intérieur de l'élément évacuateur, et via l'emplacement fusible un tronçon en conducteur mobile est relié à l'élément évacuateur respectif d'une part et le tronçon conducteur est relié d'autre part à un premier raccordement extérieur, ainsi qu'un moyen qui produit une force de précontrainte, en particulier un ressort, dans lequel le vecteur de la force agit directement ou indirectement sur le tronçon conducteur dans la direction de coupure, et comprenant encore un élément conducteur (10), dont la première extrémité est connectée à un second raccordement extérieur électrique (7.1) et dont la seconde extrémité peut être amenée en contact avec le tronçon conducteur (3),
**caractérisé en ce que**, dans le trajet de déplacement du tronçon conducteur (3) entre l'emplacement fusible (5) et l'élément conducteur (10) est situé un système qui réalise un mode de fonctionnement étagé pour ce qui concerne la coupure et la mise en court-circuit de l'élément évacuateur respectif (1).

2. Dispositif anti-surtension selon la revendication 1,
**caractérisé en ce que** le système est réalisé sous la forme d'un système d'arrêt (9) à déclenchement thermique, et relié en conduction thermique avec l'élément évacuateur respectif (1).

3. Dispositif anti-surtension selon la revendication 2,
**caractérisé en ce que** le système d'arrêt (9) est en un matériau sensible à la température, comme une brasure, une cire ou une matière plastique.

4. Dispositif anti-surtension selon l'une des revendications 2 ou 3,
**caractérisé en ce que** le système d'arrêt (9) est agencé contre ou sur le tronçon conducteur (3) et/ou contre ou sur l'élément conducteur (10), et est en un matériau isolant.

5. Dispositif anti-surtension selon l'une des revendications 1 à 4,
**caractérisé en ce que** le système d'arrêt (9) à la forme d'un goujon, d'un cône, d'un tronc de cône, d'une sphère ou d'une pyramide.

6. Dispositif anti-surtension selon la revendication 5,
**caractérisé en ce que** le système d'arrêt (9) se trouve sur l'élément conducteur (10), et le tronçon conducteur (3) possède une butée ou une ouverture de guidage.

7. Dispositif anti-surtension selon la revendication 6,
**caractérisé en ce que** l'ouverture de guidage possède un diamètre qui est inférieur au diamètre moyen du cône, du tronc de cône, ou à la diagonale de la pyramide, et lors de la fusion, due à des causes thermiques, du système d'arrêt (9) ou d'un revêtement de surface qui s'y trouve, ce dispositif est reçu par l'ouverture de guidage, de sorte que le tronçon conducteur (3) vient en contact avec l'élément conducteur (10).

8. Dispositif anti-surtension selon l'une des revendications 2 à 4,
**caractérisé en ce que** le système d'arrêt (9) est formé par une feuille ou une couche en feuille (11).

9. Dispositif anti-surtension selon l'une des revendications précédentes,
**caractérisé en ce que** le tronçon conducteur (3) comprend un emplacement rétréci thermiquement sensible et/ou un emplacement de séparation de consigne sensible à un courant (4).

10. Dispositif anti-surtension selon l'une des revendications 1 à 9,
**caractérisé en ce que** le tronçon conducteur (3) est un bilame.

11. Dispositif anti-surtension selon l'une des revendications 2 à 10,
**caractérisé en ce que** le système d'arrêt (9) est lui-même en un matériau thermiquement sensible, ou bien est fixé à l'élément évacuateur respectif (1) au moyen d'un tel matériau.

12. Dispositif anti-surtension selon l'une des revendications 2 à 11,
**caractérisé en ce que** le système d'arrêt (9) et/ou le matériau de fixation pour ce système présente une capacité calorifique et/ou une température de fusion plus élevée que l'emplacement fusible (5).

13. Dispositif anti-surtension selon l'une des revendications 2 à 12,
**caractérisé en ce que** le système d'arrêt (9) est soumis, lors de son déclenchement, à l'action d'une force supplémentaire pour son déplacement commandé ou accéléré.

14. Dispositif anti-surtension selon la revendication 13,
**caractérisé en ce que** l'action d'une force supplémentaire est produite par au moins un ressort précontraint.
